# FASCICULE DE BREVET EUROPEEN

(11) **EP 0 332 490 B1**
(45) Date de publication et mention de la délivrance du brevet: **24.06.1992**
(21) Numéro de dépôt: 89400483.7
(22) Date de dépôt: 21.02.1989
(51) Int. Cl.: B22D 41/00

(54) **Poche de transport notamment de métaux liquides**
Pfanne zum Transport von flüssigen Metallen
Ladle for transporting especially liquid metals

(30) Priorité: 26.02.1988 FR 8802415
(43) Date de publication de la demande: 13.09.1989
(73) Titulaire: ALUSUISSE-LONZA FRANCE, 75116 Paris (FR)
(72) Inventeur: Le Floch, Roland, F-93420 Villepinte (FR); Colom, Nin David, F-77420 Champs sur Marne (FR); Oliveira, Maurice, F-60129 Orrouy (FR); Vire, Sylvestre Georges Emile, D-4300 Essen (DE)
(74) Mandataire: Berger, Helmut

(56) Documents cités:
- DE-A- 2 816 205
- DE-U- 7 928 208
- FR-A- 2 476 823

## Description

La présente invention concerne une poche de transport d'un produit liquide ayant une température très différente de la température ambiante, tel que du métal liquide, du type comprenant une carcasse à parois thermiquement isolantes et un couvercle de fermeture de ladite carcasse, qui est pourvu de l'orifice de remplissage, de préchauffement et, le cas échéant, d'un orifice formant cheminée, chacun étant obturable par un chapeau d'obturation.

Des poches de ce type sont déjà connues. Mais elles ne permettent pas un transport de métaux ou alliages spécifiques par exemple d'aluminium sur des distances relativement importantes, sans altération de la qualité du produit, notamment lorsqu'il s'agit de poches de grand volume. Dans ce contexte aucune solution satisfaisante n'a été trouvée au problème provenant des impuretés s'assemblant à la surface du bain de métal liquide à l'intérieur de la poche ainsi qu'au problème de la protection du métal contre tout accès d'oxygène, d'air et d'humidité.

La présente invention a pour but de proposer une poche de transport du type susmentionné qui pallie les inconvénients des poches connues.

Pour atteindre ce but, une poche de transport selon l'invention est caractérisée en ce que le couvercle de fermeture de la carcasse est pourvu d'un orifice obturable par un chapeau, qui est situé au niveau de la périphérie du couvercle et dont l'axe est incliné par rapport au plan horizontal de façon à permettre un écumage de toute la surface du métal liquide contenu dans la poche.

Selon une autre caractéristique avantageuse de l'invention, le bord supérieur de la carcasse et le bord inférieur de son couvercle sont pourvus chacun d'une bride annulaire faisant saillie radialement vers l'extérieur et en ce qu'un dispositif d'étanchéité annulaire est placé entre des surfaces en regard de ces brides et soumis à des forces de serrage à l'aide de moyens de serrage tels que des étriers répartis régulièrement autour desdites brides.

Selon une autre caractéristique avantageuse, le dispositif d'étanchéité comprend un joint annulaire radialement interne destiné à couper la chaleur et formant un barrage à l'infiltration du métal dans le dispositif et un joint radialement externe en un matériau isolant tel que du silicone, les surfaces en regard des brides délimitant un espace à chicane dans lequel les joints sont disposés.

Selon encore une autre caractéristique avantageuse, chaque orifice et son chapeau d'obturation associé présente des brides annulaires radialement en saillie vers l'extérieur entre les faces en regard desquelles est inséré un joint circulaire en un matériau isolant tel que du silicone, par l'intermédiaire d'un certain nombre d'étriers de serrage répartis régulièrement autour dudit orifice.

Selon encore une autre caractéristique avantageuse de l'invention, la poche selon l'invention comporte des moyens de levage permettant sa suspension à un palonnier de manutention, qui sont fixés à la carcasse.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention, et dans lesquels :
La figure 1 est une vue en élévation d'une poche de transport de métaux liquides selon la présente invention ;
La figure 2 est une vue de dessus de la poche de transport selon la figure 1 ;
La figure 3 est une vue en coupe, avec arrachement, et à plus grande échelle, selon la ligne III-III de la figure 2 ;
La figure 4 est une vue en coupe, avec arrachement, et à plus grande échelle selon la ligne IV-IV de la figure 2, le chapeau étant dans sa position d'obturation de l'orifice ;
La figure 5 est une vue en coupe axiale d'une poche selon l'invention équipée d'un dispositif agitateur du bain de liquide ; et
La figure 6 est une vue avec arrachement et à plus grande échelle d'un chapeau d'obturation de l'orifice du couvercle de fermeture de la poche selon l'invention pourvu d'un dispositif de prise de température.

En se reportant aux figures qui montrent à titre d'exemple une poche de transport d'un métal liquide selon l'invention, on constate que celle-ci comporte une partie formant carcasse 1 susceptible d'être fermée par un couvercle 2. La base 3 de la carcasse est conformée pour être fixée sur un véhicule de transport. En 4 on a représenté quatre dispositifs de suspension de la poche à un palonnier 5 d'un dispositif de levage. Les quatre dispositifs de suspension sont montés fixes sur la carcasse 1.

Le couvercle 2 de fermeture de la poche comprend des premier et second orifices 7 et 8 excentrés et obturables respectivement par des chapeaux 9 et 10 articulés en 11 et 12 au couvercle. Ces orifices 7 et 8 se trouvent dans un plan sensiblement horizontal, c'est-à-dire perpendiculairement à l'axe longitudinal de la poche.

Le couvercle 2 est pourvu d'un troisième orifice 14 obturable par un chapeau pivotant 15 articulé en 16 au couvercle 2. Cet orifice 14 se trouve près de la périphérie du couvercle 2 et son axe est incliné par rapport au plan horizontal, la partie radialement interne de l'encadrement de cet orifice, à savoir le dispositif d'articulation 16 du chapeau 15 au couvercle 2 étant situé à un niveau surélevé par rapport au bord du couvercle. Cette inclinaison est choisie de façon qu'il soit possible d'écumer la surface du bain de métal liquide lorsque la poche est remplie jusqu'au niveau optimal avant le transport de la poche.

En se référant notamment aux figures 3 et 4, on expliquera ci-après le système de fermeture étanche du couvercle 2 et des chapeaux 9, 10 et 15, empêchant toute pénétration d'oxygène, d'air et d'humidité dans la poche remplie de métal liquide lorsque le couvercle et les chapeaux se trouvent dans leurs positions de fermeture.

Sur la figure 3, on constate que le bord supérieur de la carcasse 1 et le bord inférieur du couvercle 2 sont entourés respectivement de brides annulaires 18, 19 qui font radialement saillie vers l'extérieur et renferment entre leurs surfaces en regard un dispositif d'étanchéité annulaire 20. Ce dernier comprend un joint annulaire 21 situé entre les deux brides 18 et 19 du côté de l'espace interne de la poche et destiné à couper la chaleur dégagée du métal liquide et pour empêcher l'infiltration du métal liquide dans le dispositif 20. Le joint 21 présente une section transversale sensiblement carrée et est formé avantageusement par une tresse en fibres céramiques. Le dispositif d'étanchéité 20 comporte un deuxième joint annulaire 22 radialement externe, qui a pour fonction d'établir une bonne isolation et est réalisé à cette fin avantageusement en silicone. Les deux joints 21 et 22 sont maintenus en place latéralement dans l'espace entre les deux brides 8 et 10 par des éléments annulaires de butée latérale 23 et 24 et d'écartement 25 qui sont soudés sur la bride inférieure 18 solidaire de la carcasse 1 et formée par une plaque annulaire en acier, comme la bride 19. Sur le bord radialement externe de cette dernière est soudé par son bord supérieur un anneau 26 coaxial à la poche et s'étendant en direction de la bride 18. L'ensemble des deux brides 18, 19 et de l'élément annulaire 26 créé un chemin en chicane permettant d'obtenir avec les éléments de butée 23 à 25 un dispositif d'étanchéité à labyrinthe.

Les deux joints annulaires 21 et 22 sont susceptibles d'être serrés entre les deux brides 18 et 19 à l'aide d'un certain nombre d'étriers de serrage 28, articulés par leurs extrémités inférieures en 29 à des chapes d'articulation 30 situées en dessous de la bride inférieure 18 et solidaire de celle-ci et de la carcasse 1. L'autre extrémité de l'étrier 28 loge un dispositif à boulon de serrage 31 qui est susceptible de prendre appui sur le dessus de la bride supérieure 19. Les étriers 28 sont répartis régulièrement autour des brides 18 et 19 en un nombre approprié pour assurer une compression satisfaisante des joints 21 et 22 dans le but d'empêcher sûrement toute pénétration d'oxygène, d'air et d'humidité dans l'espace interne de la poche, tout en assurant une bonne isolation thermique.

La figure 4 montre le dispositif d'étanchéité assurant une fermeture étanche des orifices 7, 8 et 14 par leurs chapeaux respectifs 11, 10 et 15. Comme dans le cas de la figure 3, chaque orifice et son chapeau d'obturation associé comportent des brides formant cols 33, 34 entre lesquels est placé un joint isolant annulaire 35 de section transversale circulaire. Ce joint est avantageusement en silicone. Le joint est tenu en place latéralement par deux éléments de butée annulaire 36, 37 solidaires de la bride 33 stationnaire. La disposition du joint 35 pourrait être inversée, notamment pour l'orifice 14 et le couvercle 15 et être alors solidaire de ce dernier. Le joint 35 est susceptible d'être comprimé entre les brides 33 et 34 par un certain nombre d'étriers de serrage 38 répartis régulièrement autour de l'orifice à obturer. Chaque étrier est articulé par son extrémité inférieure en 39 à des chapes d'articulation 40 fixées à l'encadrement de l'orifice faisant partie du couvercle 2, en dessous de la bride fixe 33. L'étrier comporte à son extrémité supérieure un dispositif à boulons de serrage 41 par lequel il prend appui sur le bord du chapeau qui porte la bride supérieure 34. Les brides 33 et 34 sont en acier.

En se reportant à la figure 5 on constate que l'orifice 7 permet l'introduction à l'intérieur de la poche d'un dispositif agitateur comprenant une turbine de brassage représentée en 43 située à une certaine distance au-dessus du fond 44 de la carcasse et portée à l'extrémité inférieure d'un arbre rotatif 45 entraîné par un dispositif moteur non représenté. Au niveau de la turbine 43, on éjecte en 48 un gaz inerte tel que de l'argone ou de l'azote qui est destiné à produire un effet d'entraînement, par ses bulles, des impuretés en direction de la surface du métal liquide où la crasse peut être écumée à travers l'orifice 14. La turbine 43 a pour fonction de brasser le métal liquide. Le cas échéant, pour empêcher la formation d'une zone calme au niveau des parois de la carcasse, on introduit avantageusement à travers l'orifice 8 un déflecteur réfractaire (non représenté). Ce déflecteur a pour objectif de créer une turbulence appropriée à l'intérieur de la poche. Pour pouvoir produire cet effet, il convient de disposer l'orifice 8 à un endroit approprié par rapport à l'emplacement de l'orifice 7. La disposition relative de l'orifice représenté à la figure 2 est particulièrement efficace.

La figure 6 montre un dispositif de prise de température 49 qui peut être incorporé au couvercle 2 ou à un des chapeaux d'obturation des orifices prévus dans celui-ci, par exemple au chapeau 9. Le dispositif comprend un capot en acier 50, un organe en forme d'un cône 51 que l'on place dans un trou de forme appropriée qui traverse le chapeau. Ce cône présente un passage 56 formant orifice de prise de température et dans lequel est inséré une bonnette 52 réalisée en une matière de feutre, par exemple en fibres céramiques moulées. Cette bonnette 52 obture l'orifice de prise de température mais, grâce à la matière la constituant, est transperçable par une canne pyrométrique permettant la prise de la température du métal. Le capot 50 du dispositif de prise de température peut être retiré de l'orifice et verrouillé dans celui-ci à l'aide d'un mécanisme comprenant un bras 53 de support du capot, qui est articulé à une extrémité en 54, au chapeau et dont l'autre extrémité est verrouillable à l'aide d'un dispositif de serrage à volant 55, comme cela ressort de la figure.

Pour assurer un séchage parfait de la poche avant chaque utilisation, la carcasse et le couvercle 2 de la poche sont pourvus d'un certain nombre de dispositifs de purge dont un est représenté en 57 à la figure 5. Le nombre de ces dispositifs et leur répartition sont choisis pour assurer un séchage optimal. Chaque dispositif de purge 57 comporte un trou 58 qui traverse la couche externe en tôle 59 de la poche et un organe 60 d'ouverture et d'obturation du trou 58. Ainsi l'humidité ayant traversé le garnissage interne 61 de la poche, qui recouvre intérieurement la couche en tôle 59, peut s'échapper vers l'extérieur.

Comme on le voit à la partie encerclée à droite sur la figure 5, la poche selon l'invention est également pourvue d'un dispositif de prise de température 63 permettant de déterminer la température à l'intérieur du garnissage 61, c'est-à-dire à l'interface de deux structures de couches constitutives de ce dernier, à savoir une structure de couches radialement interne 64 en un matériau réfractaire tel que du béton et une structure de couches radialement externe 65 en un matériau isolant qui recouvre intérieurement la couche en tôle extérieure 59. Ce dispositif peut être formé par un thermocouple monté dans un passage approprié 62 traversant les couches externes 59 et 65 jusqu'à l'interface.

Selon la figure 5, la poche de transport est en plus équipée d'un dispositif 66 de balayage de l'air se trouvant encore dans la poche après le remplissage de celle-ci, dans l'espace entre le niveau du métal liquide et le couvercle, par l'introduction d'un gaz inerte tel que de l'azote ou de l'argone.

A cette fin on a placé dans la poche représentée à titre d'exemple un passage 67 à travers le couvercle 2 par lequel on introduit le gaz inerte par l'intermédiaire d'un conduit 68 de raccordement à une source de gaz (non représentée). Le conduit est pourvu d'une vanne 69 et d'un manomètre 70 ainsi que, le cas échéant, d'un débitmètre (non représenté).

Le dispositif 66 pourrait aussi avoir pour créer dans l'espace entre le métal et le couvercle une suppression qui permet d'améliorer encore plus la protection du métal contre l'oxygène, l'air et l'humidité de l'environnement. Il est à noter que la source de gaz inerte pourrait être montée sur le véhicule de transport.

Les différentes caractéristiques constructives de la poche de l'invention qui viennent d'être décrites contribuent à résoudre le problème qui est à la base de l'invention et qui consiste à proposer une poche de transport d'un métal liquide, notamment d'alliages spécifiques dont la qualité ne doit pas être altérée lors du transport même sur des distances relativement longues. La poche doit avoir un volume de stockage important, de par exemple 6 tonnes ou plus. Grâce aux dispositifs d'étanchéité entre la carcasse 1 et son couvercle 2 et les orifices 7, 8 et 14 et leurs chapeaux d'obturation associés, toute pénétration d'oxygène, d'air et d'humidité dans la poche, pendant le transport est sûrement empêchée. De plus, les dispositifs de purge 57 permettent d'évacuer de l'espace interne de la poche l'humidité qui pourrait être restée dans celle-ci à la suite d'une utilisation, au cours d'une opération de préchauffage et de séchage connue en soi. Selon l'invention ce séchage peut être contrôlé et optimalisé à l'aide du dispositif de contrôle ou de prise de température 63, au niveau de l'interface des deux couches 64 et 65 du garnissage interne de la poche. Grâce au dispositif de contrôle de température 63 on peut détecter le palier de température au cours de l'opération de préchauffage et de séchage et, après l'atteinte de ce palier, poursuivre le chauffage pendant un intervalle de temps approprié assurant l'échappement de toute humidité à travers les dispositifs de purge 57, tout en surveillant et contrôlant la température à l'intérieur de la poche à l'aide d'une canne pyrométrique introduite à travers un orifice du couvercle de la poche.

Concernant la fonction des orifices 7, 8 et 14, à part leurs fonctions spécifiques et non interchangeables qui ont été décrites plus haut, ils sont multifonctions et peuvent le cas échéant tous servir d'orifices de remplissage, d'introduction de brûleur et de cheminée.

Il est encore à noter que le fait d'avoir fixé les points d'attache ou de suspension 4 de la poche seulement sur la carcasse et non pas au niveau du couvercle comme cela est usuel dans l'état de la technique, la suspension et la manipulation de la poche n'est nullement préjudiciable au système d'étanchéité de la poche.

## Revendications

1. Poche de transport d'un produit liquide ayant une température différente de la température ambiante tel que du métal liquide, du type comprenant une carcasse (1) à parois thermiquement isolantes et un couvercle (2) de fermeture de ladite carcasse (1) qui est pourvu d'orifices (7, 8, 14) permettant d'accomplir des fonctions telles que le remplissage, le préchauffement et de cheminée de la poche, chacun étant obturable par un chapeau d'obturation (9, 10, 15), caractérisée en ce que le couvercle (2) de fermeture de la carcasse (1) est pourvu d'un orifice (14) obturable par un chapeau (15), qui est situé prés de la périphérie du couvercle et dont l'axe est incliné par rapport au plan horizontal de façon à permettre un écumage de toute la surface du métal liquide contenu dans la poche.

2. Poche selon la revendication 1, caractérisée en ce que le bord supérieur de la carcasse (1) et le bord inférieur de son couvercle (2) sont pourvus chacun d'une bride annulaire (18, 19) faisant saillie radialement vers l'extérieur, et en ce qu'un dispositif d'étanchéité (20) annulaire est placé entre les surfaces en regard de ces brides et soumis à des forces de serrage à l'aide de moyens de serrage tels que des étriers (28) répartis régulièrement autour desdites brides.

3. Poche selon la revendication 2, caractérisée en ce que le dispositif d'étanchéité (20) comprend un joint annulaire (21) radialement interne destiné à couper la chaleur et former un barrage à l'infiltration du métal liquide dans le dispositif et réalisé en un matériau telle qu'une tresse en fibres céramiques et avantageusement de section transversale sensiblement carrée et un joint radialement externe (22) en un matériau isolant tel que du silicone, les surfaces en regard des brides (18, 19) délimitant avantageusement un espace à chicane dans lequel les joints (21, 22) sont disposés.

4. Poche selon l'une des revendications précédentes, caractérisée en ce que chaque orifice (7, 8,14) et son chapeau d'obturation associé (9, 10, 15) présentent des brides annulaires (33, 34) radialement en saillie vers l'extérieur, entre les faces en regard desquelles est inséré un joint (35) en un matériau isolant tel que du silicone, par l'intermédiaire d'un certain nombre d'étriers de serrage (38) répartis régulièrement autour dudit orifice.

5. Poche selon l'une des revendications précédentes, caractérisée en ce qu'elle comporte des moyens (4) de levage et de suspension à un dispositif de manutention (5), qui sont fixés à la carcasse (1).

6. Poche selon l'une des revendications précédentes, caractérisée en ce qu'elle comporte un certain nombre de dispositifs de purge (57), qui sont répartis sur la carcasse et le couvercle et percent la paroi extérieure en tôle (59) de la poche pour assurer l'échappement de l'humidité contenue à l'intérieur de la poche.

7. Poche selon l'une des revendications précédentes, dont la paroi comporte de l'extérieur vers l'intérieur une couche extérieure en tôle (59), au moins une couche en un matériau isolant (65) et au moins une couche en un matériau réfractaire (64), caractérisée en ce qu'elle comporte un passage (62) traversant la paroi externe (50) et la couche isolante adjacente (67) jusqu'à sensiblement l'interface des couches isolante (65) et réfractaire (64) et permettant la mise en place d'un organe détecteur de la température au niveau de l'interface, tel qu'un thermocouple.

8. Poche selon l'une des revendications précédentes, caractérisée en ce que le couvercle (2) ou l'un des chapeaux d'obturation (9, 10 ou 15) de l'orifice comprend un dispositif de prise de température (49) comportant un canal traversant qui est obturé par un organe formant bonnette (52) en un matériau de feutre approprié tel qu'en fibres céramiques moulées, et transperçable par un organe de prise de température telle qu'une canne pyrométrique.

9. Poche selon l'une des revendications précédentes, caractérisée en ce que l'un des orifices (7) est adapté pour la mise en place à l'intérieur de la poche d'une turbine de brassage (43) à l'injection simultanée d'un gaz inerte (en 48) favorisant l' 'entraînement des impuretés à la surface du bain du métal liquide.

10. Poche selon la revendication 9, caractérisée en ce qu'à l'orifice de maintien de la turbine de brassage (43) est associé un orifice (8) disposé par rapport à l'orifice de maintien (7) de façon qu'un déflecteur réfractaire introduit dans la poche à travers l'orifice (8) créé une turbulence dans le bain de métal liquide agité par la turbine de brassage (43) susceptible d'éviter la formation d'une zone calme près de la paroi de la carcasse.

11. Poche selon l'une des revendications précédentes, caractérisée en ce qu'elle comprend un dispositif (66) de balayage de l'air contenu dans la poche après le remplissage de celle-ci entre le niveau de métal et le couvercle (2), à l'aide d'un gaz inerte, ce dispositif comportant un passage (67) à travers la paroi de la poche, avantageusement du couvercle (2), pour l'introduction du gaz dans la poche par l'intermédiaire d'un conduit obturable (68).

12. Poche selon la revendication 11, caractérisée en ce que le dispositif (66) de balayage sert également pour créer une suppression à l'intérieur de la poche au-dessus du niveau du métal liquide.

## Patentansprüche

1. Pfanne zur Beförderung eines flüssigen Erzeugnisses mit einer sich von der Umgebungstemperatur unterscheidenden Temperatur, wie flüssigen Metalls, derjenigen Gattung mit einem Gestell (1) mit wärmedämmenden Wandungen und einem Deckel (2) zum Verschliessen des besagten Gestells (1), der mit Oeffnungen (7, 8, 14) versehen ist, die gestatten, Funktionen wie die Füllung, die Vorheizung und eines Rohrabzugs für die Pfanne durchzuführen, wobei jede durch eine Abdeckhaube (9, 10, 15) verschliessbar ist, dadurch gekennzeichnet, dass der Deckel (2) zum Verschliessen des Gestells (1) mit einer Oeffnung (14) versehen ist, die durch eine Abdeckhaube (15) verschliessbar ist, welche neben dem Umfang des Deckels gelegen ist und deren Achse in Bezug auf die waagerechte Ebene geneigt ist, um das Schaumabheben an der ganzen Oberfläche des in der Pfanne enthaltenen flüssigen Metalls zu ermöglichen.

2. Pfanne nach Anspruch 1, dadurch gekennzeichnet, dass der obere Rand des Gestells (1) und der untere Rand seines Deckels (2) jeweils mit einem radial nach aussen vorstehenden ringförmigen Flansch (18, 19) versehen sind und dass eine ringförmige Abdichtungsvorrichtung (20) zwischen den gegenüber liegenden Flächen diese Flanschen angeordnet und Spannungskräften mit Hilfe von Klemmmitteln wie regelmässig um die besagten Flanschen herum verteilten Bügeln (28) unterworfen ist.

3. Pfanne nach Anspruch 2, dadurch gekennzeichnet, dass die Abdichtungsvorrichtung (20) eine radial innere ringförmige Dichtung (21), die bestimmt ist, die Hitze zu unterbrechen und eine Sperre gegen das Einsickern des flüssigen Metalls in die Vorrichtung zu bilden und aus einem Werkstoff, wie einem Geflecht aus keramischen Fasern vorteilhaft mit einem im wesentlichen quadratischen Durchschnitt hergestellt ist, sowie eine radial äussere Dichtung (22) aus einem isolierenden Werkstoff wie Silikon aufweist, wobei die gegenüberliegenden Flächen der Flanschen (18, 19) vorteilhaft einen Raum mit Ablenkmitteln in welchem die Dichtungen (21, 22) angeordnet sind, begrenzen.

4. Pfanne nach einem der vorangehenden Ansprüche, dadurch gekennzeichnet, dass jede Offnung (7, 8, 14) und ihre zugeordnete Abdeckhaube (9, 10, 15) radial nach aussen vorstehende ringförmige Flanschen (33, 43) aufweisen, zwischen deren gegenüberliegenden Flächen eine Dichtung (35) aus einem isolierenden Werkstoff wie Silikon über eine gewisse Anzahl von regelmässig um die besagte Offnung herum verteilte Spannbügeln (38) eingefügt ist.

5. Pfanne nach einem der vorangehenden Ansprüche, dadurch gekennzeichnet, dass sie Mittel (4) zum Heben und zum Anhängen an eine Fördervorrichtung (5), die am Gestell (1) befestigt sind, aufweist.

6. Pfanne nach einem der vorangehenden Ansprüche, dadurch gekennzeichnet, dass sie eine gewisse Anzahl von Entleerungsvorrichtungen (57) aufweist, die an dem Gestell und an dem Deckel verteilt sind und die äussere Blechwand (59) der Pfanne durchdringen, um das Entweichen der im Inneren der Pfanne enthaltenen Feuchtigkeit zu gewährleisten.

7. Pfanne nach einem der vorangehenden Ansprüche, deren Wandung von aussen nach innen eine äussere Schicht aus Blech (59), wenigstens eine Schicht aus einem isolierenden Werkstoff (65) und wenigstens eine Schicht aus einem feuerfesten Werkstoff (64) aufweist, dadurch gekennzeichnet, dass sie einen Durchgang (62) aufweist, der die Aussenwand (59) und die anschliessende Isolierschicht (67) im wesentlichen bis zur Grenzfläche der isolierenden und feuerfesten Schichten (65, 64) durchsetzt und den Einsatz eines die Temperatur in der Höhe der Grenzfläche erfassenden Gerätes, wie eines Thermoelementes gestattet.

8. Pfanne nach einem der vorangehenden Ansprüche, dadurch gekennzeichnet, dass der Deckel (2) oder eine der Abdeckhauben (9, 10 oder 15) zum Verschliessen der Offnung eine Temperaturabgriffvorrichtung (49) mit einem durchsetzenden Kanal umfasst, der durch ein eine Muschel bildendes Glied (52) aus einem geeigneten Filzwerkstoff, wie aus formgegossen Keramikfasern verschlossen und durch ein Temperaturabgriffglied, wie ein Einstichpyrometer durchstechbar ist.

9. Pfanne nach einem der vorangehenden Ansprüche, dadurch gekennzeichnet, dass eine der Offnungen (7) für den Einsatz einer Durchwirbelungsturbine (43) im Inneren der Pfanne an die gleichzeitige Einspritzung eines, das Mitreissen der Verunreinigungen an der Oberfläche des flüssigen Metallbades begünstigenden Inertgases (bei 48) angepasst ist.

10. Pfanne nach Anspruch 9, dadurch gekennzeichnet, dass der Offnung zur Halterung der Durchwirbelungsturbine (43) eine Offnung (8) zugeordnet ist, welche derart in Bezug zur Halterungsöffnung (7) angeordnet ist, dass ein in die Pfanne durch die Offnung (8) eingeführter hitzebeständiger Ablenker eine Wirbelströmung in dem durch die Durchwirbelungsturbine (43) umgerührten flüssigen Metallbad verursacht, welche fähig ist, die Bildung eines ruhigen Bereiches neben der Wandung des Gestells zu vermeiden.

11. Pfanne nach einem der vorangehenden Ansprüche dadurch gekennzeichnet, dass sie eine Vorrichtung (66) zur Spülung der in der Pfanne enthaltenen Luft nach den Füllen derselben zwischen dem Metallpegel und dem Deckel (2) mit Hilfe eines Inertgases umfasst, wobei diese Vorrichtung einen Durchlass (67) durch die Wandung der Pfanne, vorteilhaft des Deckels (2) zur Einführung des Gases in die Pfanne über eine verschliessbare Leitung (68) aufweist.

12. Pfanne nach Anspruch 11, dadurch gekennzeichnet, dass die Spülvorrichtung (66) auch zur Erzeugung eines Uberdruckes innerhalb der Pfanne oberhalb der flüssigen Metalloberfläche dient.

## Claims

1. Ladle for the transport of a liquid product having a temperature differing from the room temperature such as liquid metal, of the type comprising a carcase (1), with thermally insulating walls and a cover (2) for closing the said carcase (1) which is provided with openings (7, 8, 14) allowing to accomplish functions such as the filling, the preheating and of the flue of the ladle, each one of which may be closed by a closure cap (9, 10, 15), characterized in that the cover (2) for the closure of the carcase (1) is provided with an opening (14) which may be closed by a cap (15) which is located near the periphery of the cover and the axis of which is inclined with respect to the horizontal plane so as to allow a skimming of the whole surface of the liquid metal contained in the ladle.

2. Ladle according to claim 1, characterized in that the upper edge of the carcase (1) and the lower edge of its cover (2) are provided each one with an annular flange (18, 19) projecting radially outwards and in that an annular sealing device (20) is placed between the confronting surfaces of these flanges and subjected to clamping forces with the assistance of clamping means such as yokes (28) regularly distributed around the said flanges.

3. Ladle according to claim 2, characterized in that the sealing device (20) comprises a radially inner annular joint (21) adapted to cut off the heat and to form a barrier to the infiltration of the liquid metal into the device and made from a material such as a braid of ceramic fibres and advantageously with a substantially square cross-section and a radially outer joint (22) from an insulating material such as silicone, the confronting surfaces of the flanges (18, 19) advantageously defining a baffle space in which the joints (21, 22) are disposed.

4. Ladle according to one of the foregoing claims, characterized in that each opening (7, 8, 14) and its associated closure cap (9, 10, 15) exhibit annular flanges (33, 34) projecting radially outwards, between the confronting faces of which is inserted a joint (35) from an insulating material such as silicone through the medium of a number of clamping yokes (38) regularly distributed about the said opening.

5. Ladle according to one of the foregoing claims, characterized in that it comprises means (4) for the lifting and suspension from a handling device (5) which are fastened to the carcase (1).

6. Ladle according to one of the foregoing claims, characterized in that it comprises a number of drain devices (57) which are distributed on the carcase and the cover and are piercing the outer metal sheet wall (59) of the ladle to ensure the escape of the moisture contained inside of the ladle.

7. Ladle according to one of the foregoing claims, the wall of which comprises from the outside towards the inside an outer metal sheet layer (59), at least one layer of an insulating material (65) and at least one layer of a refractory material (64), characterized in that it comprises a passageway (62) extending through the external wall (59) and the adjacent insulating layer (67) substantially down to the interface of the insulating and refractory layers (65, 64) and allowing the putting in place of a member sensing the temperature at the level of the interface, such as a thermocouple.

8. Ladle according to one of the foregoing claims, characterized in that the cover (2) or one of the caps (9, 10 or 15) for closing the opening comprises a temperature pick-up device (49) comprising a thoroughfare duct which is shut by a member forming a shade (52) of a suitable felt material such as molded ceramic fibres and which may be transpierced by a temperature pick-up member such as a pyrometric rod.

9. Ladle according to one of the foregoing claims, characterized in that one of the openings (7) is adapted for the putting in place inside of the ladle of a stirring turbine (43) to the simultaneous injection of an inner gas (at 48) promoting the carrying along of the impurities at the surface of the bath of liquid metal.

10. Ladle according to claim 9, characterized in that with the opening for holding the stirring turbine (43) is associated an opening (8) disposed with respect to the holding opening (7) so that a refractory deflector inserted into the ladle through the opening (8) creates a turbulence in the bath of liquid metal stirred by the stirring turbine (43) likely to avoid the formation of a quiet zone near the wall of the carcase.

11. Ladle according to one of the foregoing claims, characterized in that it comprises a device (66) for sweeping the air contained in the ladle after the filling of the latter between the level of metal and the cover (2) with the assistance of an inner gas, this device comprising a passageway (67) extending through the wall of the ladle, advantageously of the cover (2) for the introduction of the gas into the ladle through the medium of a pipeline (68) which may be closed.

12. Ladle according to claim 11, characterized in that the sweeping device (66) serves also to create an overpressure inside of the ladle above the level of the liquid metal.
